# EUROPÄISCHE PATENTSCHRIFT

(11) **EP 3 802 141 B1**
(45) Veröffentlichungstag und Bekanntmachung des Hinweises auf die Patenterteilung: **29.03.2023**
(21) Anmeldenummer: 19729440.8
(22) Anmeldetag: 28.05.2019
(51) Int. Cl.: B42D 25/369, B42D 25/425, B42D 25/378, B42D 25/324

(54) **VERFAHREN ZUM HERSTELLEN EINES WERTDOKUMENTS, WERTDOKUMENT UND DRUCKVORRICHTUNG**
METHOD FOR PRODUCING A VALUE DOCUMENT, VALUE DOCUMENT AND PRINTING DEVICE
PROCÉDÉ DE FABRICATION D'UN DOCUMENT DE VALEUR, DOCUMENT DE VALEUR ET DISPOSITIF D'IMPRESSION

(30) Priorität: 05.06.2018 DE 102018004433
(43) Veröffentlichungstag der Anmeldung: 14.04.2021
(73) Patentinhaber: Giesecke+Devrient Currency Technology GmbH, 81677 München (DE)
(72) Erfinder: SATTLER, Tobias, 83607 Holzkirchen (DE); MAYER, Karlheinz, 88167 Grünenbach (DE); SCHERER, Maik Rudolf Johann, 82491 Grainau (DE); SCHERER, Kai Hermann, 81539 München (DE); DEHMEL, Raphael, 83115 Neubeuern (DE); FUHSE, Christian, 83624 Otterfing (DE); RAHM, Michael, 83646 Bad Tölz (DE); HEIM, Manfred, 83646 Bad Tölz (DE); PFEIFFER, Matthias, 81675 München (DE); KISSELOVA-WECKERLE, Yana, 85521 Ottobrunn (DE); MANG, Thomas, 83607 Holzkirchen (DE); ANDERS, Jörg, 85570 Ottenhofen (DE)
(74) Vertreter: Giesecke + Devrient IP
(86) Internationale Anmeldenummer: PCT/EP2019/000171
(87) Internationale Veröffentlichungsnummer: WO 2019/233624

(56) Entgegenhaltungen:
- WO-A1-2014/108303
- DE-A1-102010 035 313

## Beschreibung

Die Erfindung betrifft ein Verfahren zum Herstellen eines Wertdokuments, insbesondere eine Banknote, und eine Druckvorrichtung zur Durchführung des Verfahrens.

Datenträger, wie etwa Wert- oder Ausweisdokumente, oder andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen. Eine besondere Rolle bei der Echtheitsabsicherung spielen Sicherheitselemente mit betrachtungswinkelabhängigen Effekten, da diese selbst mit modernsten Kopiergeräten nicht reproduziert werden können. Die Sicherheitselemente werden dabei mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen.

Dünnschichtsysteme, die beim Betrachter mittels Interferenz einen betrachtungswinkelabhängigen Farbeindruck erzeugen, sind im Stand der Technik bekannt. Dieser optische Effekt kann als ein optisch variables Sicherheitselement dienen. Ein großflächiges Dünnschichtsystem kann mittels verschiedener Techniken zerkleinert werden. Die Größe der entstehenden Flocken bzw. Plättchen kann lateral bis zu wenige Mikrometer betragen, die Größe bewegt sich jedoch zumeist in einem Bereich von 2µm bis 100µm. Der vertikale Aufbau eines Plättchens ist durch die Anforderungen an die Interferenzschichten gegeben und ist in der Regel so dünn wie möglich, z.B. in einem Bereich von 200 nm bis 800 nm. Solche Plättchen kommen z.B. in optisch variabler Farbe (sogenannte OVI-Farbe) zum Einsatz, die zur Bereitstellung eines Sicherheitselements dient.

Weiterhin bekannt ist die Möglichkeit, die einen Farbeindruck erzeugenden Dünnschichtsysteme auf ein ferromagnetisches Material aufzubringen. Somit besitzen die Pigmentplättchen ein magnetisches Moment. Magnetisch orientierbare Effektpigmente sind z.B. kommerziell unter dem Handelsnamen OVMI^{®} der Firma SICPA erhältlich (die Abkürzung OVMI steht für den Begriff "optically variable magnetic ink"). Die Pigmente besitzen einen plättchenförmigen Aufbau und liegen in Form eines Schichtverbunds vor, der häufig zwei Lagen optischer Effektschichten und eine dazwischen eingebettete magnetische Schicht beinhaltet. Mit Bezug auf die optischen Effektschichten kommen metallisch-spiegelnde Schichten ebenso wie farbschiebende Schichtsysteme, z.B. mit einem Absorber/Dielektrikum/Reflektor-Aufbau, infrage. Die eingebettete Magnetschicht ist in der Regel nicht sichtbar, ist aber zur Ausrichtung der Pigmente erforderlich.

Im Stand der Technik ist es weiterhin bekannt, solche Farbpigmente, die ein magnetisches Moment besitzen, für das Bereitstellen optisch variabler Sicherheitselemente einzusetzen. Hierzu werden die Pigmente in ein transparentes Bindemittel eingebracht. Mittels eines externen Magnetfelds kann die Ausrichtung der Pigmente unmittelbar nach dem Druck auf einen Bedruckstoff beeinflusst werden. Anschließend wird das Bindemittel z.B. mittels UV-Bestrahlung ausgehärtet, um die Ausrichtungen der Pigmente zu fixieren. Durch ein geschicktes Einstellen des räumlichen Verlaufs der Pigmentausrichtungen ist es möglich, das bedruckte Substrat mit optischen Bewegungseffekten auszustatten.

Die DE 10 2010 035313 A1 beschreibt ein Sicherheitselement für Sicherheitspapiere, Wertdokumente und andere Datenträger, mit einer Farbschicht mit magnetisch ausgerichteten Magnetpigmenten, die ein erstes Motiv in Form von Mustern, Zeichen oder einer Codierung bilden, das beim Kippen des Sicherheitselements einen dynamischen Bewegungseffekt zeigt. Erfindungsgemäß ist das erste, dynamische Motiv mit einem zweiten Motiv in Form einer Prägestruktur kombiniert, die erhabene Prägeelemente mit Flanken unterschiedlicher Orientierung aufweist, so dass die auf Flanken unterschiedlicher Orientierung angeordneten Magnetpigmente einfallendes Licht unterschiedlich reflektieren und das zweite Motiv beim Kippen des Sicherheitselements einen Kippeffekt zeigt. Die DE 10 2010 035313 A1 offenbart fast alle Merkmale des Anspruchs 1, aber nicht, dass das Magnetfeld ein kontinuierlich rotierendes Magnetfeld ist.

Die WO 2014/108303 A1 beschreibt eine Optikeffektschicht (OEL), die einen blickwinkelabhängigen optischen Effekt zeigt, Vorrichtungen und Verfahren zur Herstellung dieser OEL und Gegenstände, die diese OEL tragen, sowie Verwendungen der OEL als Mittel zum Schutz vor Fälschungen auf Dokumenten. Die OEL umfasst eine Vielzahl nichtsphärischer magnetischer oder magnetisierbarer Partikel, die in einer Beschichtungszusammensetzung dispergiert sind, die ein Bindemittelmaterial umfasst, wobei die OEL zwei oder mehr schlaufenförmige Bereiche umfasst, die um einen gemeinsamen zentralen Bereich herum verschachtelt sind, der von dem innersten schleifenförmiger Bereich umgeben ist, wobei in jedem der schleifenförmigen Bereiche mindestens ein Teil der Vielzahl von nichtsphärischen magnetischen oder magnetisierbaren Partikeln so orientiert sind, dass sie in einem zur OEL-Schicht senkrechten Querschnitt, der sich von der Mitte des zentralen Bereichs zur äußeren Grenze des äußersten schleifenförmigen Bereichs erstreckt, die längste Achse der Partikel in jedem der Querschnittsbereiche der schleifenförmigen Bereiche einer Tangente entweder eines negativ gekrümmten oder eines positiv gekrümmten Teils von hypothetischen Ellipsen oder Kreisen folgt.

Die Aufgabe der vorliegenden Erfindung ist das Bereitstellen eines Verfahrens, durch das die Kontrolle über die Anordnung der Dünnschichtpigmente bzw. Effektpigmente einer auf einen Bedruckstoff aufgebrachten optisch variablen Farbe verbessert wird.

Diese Aufgabe wird auf Grundlage der in den unabhängigen Ansprüchen definierten Merkmalskombinationen gelöst.

Weiterbildungen der Erfindung sind Gegenstand der Unteransprüche.

Zusammenfassung der Erfindung
1. (Erster Aspekt der Erfindung) Verfahren zum Herstellen eines Wertdokuments, z.B. eine Banknote, gemäß Anspruch 1.

Es wird bevorzugt, dass der Schritt c2) nach dem Schritt c1) durchgeführt wird.

Das im Schritt a) bereitgestellte Wertdokumentsubstrat ist insbesondere ein Papiersubstrat, ein Kunststoffsubstrat, ein Folie/Papier/Folie-Verbundsubstrat (siehe z.B. die WO 2006/066431 A1) oder ein Papier/Folie/Papier-Verbundsubstrat (siehe z.B. die WO 2004/028825 A2).

Gemäß einer Variante handelt es sich bei dem im Schritt a) bereitgestellten Wertdokumentsubstrat um ein Foliensubstrat zur Herstellung von Sicherheitsstreifen, Sicherheitsfäden oder Sicherheits-Patches bzw. Sicherheitsetiketten, die zur Absicherung von Wertdokumenten, z.B. Banknoten, geeignet sind.

Das Magnetfeld kann z.B. durch einen Elektromagneten erzeugt werden. Dabei ist es vorteilhaft, dass die unterschiedlichen Magnetfeldvektoren parallel zum Wertdokumentsubstrat liegen. Dies bewirkt, dass sich die Pigmente wie gewünscht parallel zum Wertdokumentsubstrat ausrichten.

Gemäß einer speziellen Ausführungsvariante besteht die Möglichkeit, einen thermoplastischen UV-Lack zu benutzen. In diesem Fall ist es von Vorteil, ein geheiztes Prägewerkzeug zu verwenden. Alternativ zu dem thermoplastischen UV-Lack könnte unterhalb des die magnetisch orientierbaren Effektpigmente enthaltenden Lacks eine drucktechnisch erhältliche, thermoplastisch verformbare Schicht vorliegen.

2. (Zweiter Aspekt der Erfindung) Druckvorrichtung zur Durchführung des Verfahrens nach Klausel 1,wobei die Druckvorrichtung gemäß Anspruch 9 definiert ist.

### Ausführliche Beschreibung der bevorzugten Ausführungsformen

In der vorliegenden Beschreibung wird anstelle der Formulierung "magnetisch orientierbare Effektpigmente" die Abkürzung OVMI^{®}-Pigmente verwendet. Die Pigmente besitzen einen plättchenförmigen Aufbau. Die Abkürzung OVI^{®} steht für optisch variable Farbe, mit OVI^{®}-Pigmenten sind Effektpigmente bzw. Dünnschichtpigmente einer optisch variablen Farbe gemeint.

Die Vorteile der Erfindung werden nachfolgend anhand der schematisch stark vereinfachten Figuren erläutert, bei deren Darstellung auf eine maßstabs- und proportionsgetreue Wiedergabe verzichtet wurde, um die Anschaulichkeit zu erhöhen.

Es zeigen:
Figur 1 die Ausrichtung von "Leafing"-Pigmenten in einem auf einen Bedruckstoff aufgebrachten Lack;
Figur 2 die Ausrichtung von "Non-Leafing"-Pigmenten in einem auf einen Bedruckstoff aufgebrachten Lack;
Figur 3 die Anordnung von Pigmenten in einem auf einen Bedruckstoff aufgebrachten Lack vor dem Prägevorgang;
Figur 4 die Anordnung von Pigmenten in einem auf einen Bedruckstoff aufgebrachten Lack nach dem Prägevorgang.
Figur 5 die Ausrichtung von in einem UV-härtbaren Lack dispergierten OVMI^{®}-Pigmenten, die einem rotierenden Magnetfeld ausgesetzt sind, bei der Betrachtung in Querschnittansicht;
Figur 6 die Ausrichtung von in einem UV-härtbaren Lack dispergierten OVMI^{®}-Pigmenten, die einem rotierenden Magnetfeld ausgesetzt sind, bei der Betrachtung in Draufsicht; und
Figuren 7 und 8 die Anordnung von OVMI-Pigmenten, die einem rotierenden Magnetfeld ausgesetzt sind, in einem auf einen Bedruckstoff aufgebrachten UV-härtbaren Lack jeweils vor und nach dem Prägevorgang.

Das erfindungsgemäße Verfahren beinhaltet vorzugsweise das Prägen einer Dispersionslösung, in der Dünnschichtpigmente enthalten sind. Im Stand der Technik ist bekannt, dass die Ausrichtung der Pigmente einer optisch variablen Farbe (OVI^{®}-Pigmente) im Dispersionsmedium auf dem komplexen Zusammenspiel verschiedener Faktoren wie der Viskosität des Mediums und dem Schrumpfen beim Trocknen beruht. Werden die Herstellungsparameter richtig gewählt, ist es möglich, dass sich die Pigmente annähernd parallel zur Grenzfläche des Dispersionsmediums ausrichten. Hierbei unterscheidet man zwischen "Leafing"-Pigmenten und "Non-Leafing"-Pigmenten: "Leafing"-Pigmente bewegen sich nach dem Aufbringen auf einen Bedruckstoff zur Oberfläche des Dispersionsmediums hin (siehe die Figur 1; die Bezugsnummer 1 bezeichnet dabei das Wertdokumentsubstrat, im Beispiel ein Papiersubstrat; die Bezugszummer 2 bezeichnet "Leafing"-Pigmente; die Bezugsnummer 3 bezeichnet das Dispersionsmedium, z.B. ein UV-härtbarer Lack), wohingegen sich "Non-Leafing"-Pigmente 4 (siehe die Figur 2) innerhalb des Dispersionsmediums zufällig und auf verschiedenen Höhen verteilen.

"Leafing"-Pigmente können sich sowohl an der Grenzschicht "Substrat - Lack" als auch an der Grenzschicht "Lack-Luft" anordnen.

Das Dispersionsmedium entspricht mit Vorteil den folgende Anforderungen: 1) Prägbarkeit des gehärteten oder zumindest teilweise gehärteten UV-Lacks; 2) kontrollierte Aushärtbarkeit durch UV-Bestrahlung.

Nachstehend wird die Kombination aus Dispersionsmedium (UV-härtender Lack) und OVI^{®}-Pigmenten als "OVI-Prägelack" bezeichnet.

Es wird bevorzugt, den OVI-Prägelack gleichmäßig auf das zu bedruckende Wertdokumentsubstrat aufzutragen.

Um den OVI-Prägelack zu prägen, muss ein passendes Prägewerkzeug 5 verwendet werden (siehe die Figur 3). Die Untergrenze für die Abmessungen der Prägestruktur ist insbesondere durch die Größe der Pigmente 2 (im Beispiel "Leafing"-Pigmente) gegeben, z.B. in einem Bereich von 2 µm bis 100 µm. Gemäß einer Variante können die Pigmente, die in einer verhältnismäßig großen Abmessung (d.h. in einer Abmessung, die größer als die Abmessungen der Prägestruktur ist) vorliegen, beim Prägen zu kleineren Fragmenten zerbrochen werden.

Wird nun der OVI-Prägelack geprägt, verändert sich die lokale Schichthöhe des Lacks: an manchen Stellen wird der OVI-Prägelack durch die Prägestruktur des Prägewerkzeugs stark eingedrückt und die Schichthöhe verringert sich. Anders ausgedrückt, es findet ein Transfer des OVI-Prägelacks statt, was zu einer lokalen Fluiddynamik des Prägelacks führt: es entsteht ein Auftriebsgradient, d.h. an geprägten Vertiefungen ist der Auftrieb, welcher auf die Pigmente wirkt, weniger stark als an Erhöhungen. Deshalb bewegen sich die Pigmente an den Stellen, an denen der Prägelack stark eingedrückt wird, nach unten, wohingegen sich die Pigmente an den Stellen, an denen die Prägestruktur eine Erhöhung aufweist, nach oben bewegen (bzw. die Pigmente bewegen sich weniger stark nach unten). Die Bewegung kann auch entlang eines Pigments unterschiedlich sein, was in einer Neigung des Pigments resultiert. Somit werden die Pigmente entlang der Orientierung der unmittelbar darüber liegenden Prägestruktur ausgerichtet (siehe die Figur 4). Die Pigmente folgen der Prägestruktur des Lacks.

Noch während des Prägevorgangs, oder bereits vor dem Prägevorgang, kann der OVI-Prägelack durch UV-Strahlung vollständig ausgehärtet werden. Auf diese Weise werden die Pigmente immobilisiert und bezüglich ihrer finalen Ausrichtung fixiert.

Da die Prägestruktur des Prägewerkzeugs z.B. durch Fräsen, 3D-Druck, Lithographie oder dergleichen mit hoher gestalterischer Freiheit hergestellt werden kann, ermöglicht das Verfahren eine hohe Detailtreue. Insbesondere können Prägestrukturen ohne Weiteres so hergestellt werden, dass benachbarte Flanken Steigungen aufweisen, die stark voneinander abweichen.

Nachstehend wird ein Verfahren zum Herstellen eines Wertdokuments, z.B. eine Banknote, beschrieben, umfassend
a) das Bereitstellen eines Wertdokumentsubstrats;
b) das Bedrucken des Wertdokumentsubstrats mit magnetisch orientierbaren Effektpigmenten bzw. OVMI^{®}-Pigmenten, die in einem UV-härtbaren Lack dispergiert sind;
c) den Schritt c1) des Aussetzens des die magnetisch orientierbaren Effektpigmente enthaltenden Lacks an ein dynamisches, nämlich ein kontinuierlich rotierendes, Magnetfeld, sodass sich die Effektpigmente im Lack parallel zum Wertdokumentsubstrat und insbesondere Stoß-an-Stoß anordnen; den Schritt c2) des Bestrahlens des die Effektpigmente enthaltenden Lacks mit UV-Strahlung, wobei der c2) insbesondere nach dem Schritt c1) erfolgt oder gleichzeitig zusammen mit dem Schritt c1) erfolgt;
d) den Schritt des Verprägens des gehärteten oder zumindest teilweise gehärteten UV-Lacks, der die parallel zum Wertdokumentsubstrat und insbesondere Stoß-an-Stoß angeordneten Effektpigmente aufweist, sodass im Lack eine geprägte, dem Betrachter ein optisch variables Bild vermittelnde Reliefstruktur mit sich an das Relief anpassenden Effektpigmenten ausgebildet wird.

Die Kombination aus Dispersionsmedium (UV-härtender Lack) und OVMI^{®}-Pigmenten wird hierin auch als "OVMI-Prägelack" bezeichnet.

Die Figur 5 veranschaulicht die Ausrichtung von in einem UV-härtbaren Lack 3 dispergierten OVMI^{®}-Pigmenten 6, die einem rotierenden Magnetfeld ausgesetzt sind, bei der Betrachtung in Querschnittansicht. Mit der Bezugsnummer 1 ist das Wertdokumentsubstrat, im Beispiel ein Papiersubstrat, bezeichnet. Der die OVMI^{®}-Pigmente 6 umfassende UV-härtbare Lack 3 wurde im Siebdruck auf das Papiersubstrat 1 aufgebracht. Das rotierende Magnetfeld wird mittels eines unterhalb des Papiersubstrats 1 angeordneten Magnetrührers erzeugt (in der Figur 5 nicht gezeigt) und ist im Beispiel ein kontinuierlich rotierendes Magnetfeld mit einer Geschwindigkeit von 150 Umdrehungen pro Minute. Die OVMI^{®}-Pigmente 6 bilden infolge des rotierenden Magnetfeld eine im Wesentlichen homogene, spiegelnde Fläche aus. Die Anordnung der einzelnen OVMI^{®}-Pigmente erfolgt sozusagen "Stoß-an-Stoß".

Die Figur 6 zeigt einen Ausschnitt der unter dem Mikroskop erkennbaren "Stoß-an-Stoß"-Ausrichtung von in einem UV-härtbaren Lack dispergierten OVMI^{®}-Pigmenten 6, die einem rotierenden Magnetfeld ausgesetzt sind, bei der Betrachtung in Draufsicht.

Gemäß den Figuren 7 und 8 erfolgt neben dem Schritt c1) des Aussetzens des die magnetisch orientierbaren Effektpigmente 6 enthaltenden, UV-härtbaren Lacks 3 an ein rotierendes Magnetfeld, sodass sich die Effektpigmente 6 im Lack 3 Stoß-an-Stoß entlang der Fläche des Wertdokumentsubstrats 1 anordnen, gleichzeitig der Schritt c2) des Bestrahlens des die Effektpigmente 6 enthaltenden Lacks 3 mit UV-Strahlung. Die UV-Bestrahlung führt, abhängig von der Dauer bzw. Dosis der UV-Behandlung, zum einem gehärteten oder zumindest teilweise gehärteten UV-Lack 3, der die Stoß-an-Stoß entlang der Fläche des Wertdokumentsubstrats 1 angeordneten Effektpigmente 6 aufweist. Im Schritt des Verprägens mittels eines Prägewerkzeugs 5, z.B. eine Stichtiefdruckplatte, wird im Lack 3 eine geprägte, dem Betrachter ein optisch variables Bild vermittelnde Reliefstruktur 7 mit sich an das Relief anpassenden Effektpigmenten 8 ausgebildet.

Das erfindungsgemäße Verfahren ermöglicht infolge des Zusammenspiels der vier Maßnahmen 1) OVMI^{®}-Pigmente, 2) dynamisches, nämlich kontinuierlich rotierendes, Magnetfeld, 3) UV-Bestrahlung und 4) Verprägen eine äußerst vorteilhafte Kontrolle der Pigment-Ausrichtungen, sodass insbesondere homogen glänzende, strukturierte Oberflächen imitiert werden können. Eine granulare, verrauschte Textur, die im Stand der Technik bekannt ist, kann ebenfalls erzeugt werden.

Gemäß einer bevorzugten Variante beinhaltet das erfindungsgemäße Verfahren die folgenden Schritte:
a) das Bereitstellen eines Wertdokumentsubstrats;
b) das Bedrucken des Wertdokumentsubstrats mit magnetisch orientierbaren Effektpigmenten, die in einem UV-härtbaren Lack dispergiert sind;
c) den Schritt c1a) des Aussetzens des die magnetisch orientierbaren Effektpigmente enthaltenden Lacks an ein dynamisches, nämlich ein rotierendes, Magnetfeld, sodass sich die Effektpigmente im Lack parallel zum Wertdokumentsubstrat und insbesondere Stoß-an-Stoß anordnen, um die Effektpigmente auf diese Weise in Form einer Vor-Orientierung anzuordnen; den Schritt c1b), in dem ein weiteres Orientieren bzw. Ausrichten der im Zuge des Schritts c1a) vororientierten, magnetisch orientierbaren Effektpigmente durch Anlegen eines statischen magnetischen Feldes erfolgt, sodass die Effektpigmente eine von der Vor-Orientierung geänderte Orientierung annehmen; den Schritt c2) des Bestrahlens des die Effektpigmente enthaltenden Lacks mit UV-Strahlung, wobei der Schritt c2) insbesondere nach den Schritten c1a) und c1b) erfolgt;
d) den Schritt des Verprägens des gehärteten oder zumindest teilweise gehärteten UV-Lacks, der die zunächst parallel zum Wertdokumentsubstrat und insbesondere Stoß-an-Stoß angeordneten, vororientierten Effektpigmente und darauffolgend einer geänderten Orientierung unterzogenen Effektpigmente aufweist, sodass im Lack eine geprägte, dem Betrachter ein optisch variables Bild vermittelnde Reliefstruktur mit sich an das Relief anpassenden Effektpigmenten ausgebildet wird.

Die bevorzugte Variante erzielt eine besondere Attraktivität und Brillanz der die Effektpigmente aufweisenden Farbschicht. Die erhaltenen Effekte sind darauf zurückzuführen, dass die Effektpigmente im Wechselfeld nicht nur ihre Ausrichtung (d.h. der Kippwinkel), sondern auch ihre Anordnung (d.h. die Position im Lack) ändern. Im Falle eines rotierenden Stabmagneten scheinen sich die Effektpigmente in einer Ebene anzusammeln und sich "Stoß an Stoß" anzuordnen. Die Effektpigmente bilden also eine möglichst geschlossene Schicht, was zu einer erhöhten, nutzbaren, reflektierenden Fläche und damit zu einer erhöhten Brillanz führt. Auf diese Weise kann ferner der mengenmäßige Bedarf der einzusetzenden Effektpigmente verringert werden.

## Patentansprüche

1. Verfahren zum Herstellen eines Wertdokuments, umfassend
a) das Bereitstellen eines Wertdokumentsubstrats (1);
b) das Bedrucken des Wertdokumentsubstrats (1) mit magnetisch orientierbaren Effektpigmenten (6), die in einem UV-härtbaren Lack (3) dispergiert sind;
c) den Schritt c1) des Aussetzens des die magnetisch orientierbaren Effektpigmente (6) enthaltenden Lacks (3) an ein dynamisches, nämlich ein kontinuierlich rotierendes Magnetfeld, sodass sich die Effektpigmente (6) im Lack (3) parallel zum Wertdokumentsubstrat (1) und insbesondere Stoß-an-Stoß anordnen; den Schritt c2) des Bestrahlens des die Effektpigmente (6) enthaltenden Lacks (3) mit UV-Strahlung;
d) den Schritt des Verprägens des gehärteten oder zumindest teilweise gehärteten UV-Lacks (3), der die parallel zum Wertdokumentsubstrat (1) und insbesondere Stoß-an-Stoß angeordneten Effektpigmente (6) aufweist, sodass im Lack (3) eine geprägte, dem Betrachter ein optisch variables Bild vermittelnde Reliefstruktur (7) mit sich an das Relief anpassenden Effektpigmenten (6) ausgebildet wird.

2. Verfahren nach Anspruch 1, wobei der Schritt c2) nach dem Schritt c1) erfolgt oder gleichzeitig zusammen mit dem Schritt c1) erfolgt.

3. Verfahren nach Anspruch 1 oder 2, wobei das dynamische, nämlich kontinuierlich rotierende Magnetfeld im Schritt c) eine Geschwindigkeit im Bereich von 50 Umdrehungen pro Minute bis 1500 Umdrehungen pro Minute, bevorzugt eine Geschwindigkeit im Bereich von 100 Umdrehungen bis 1500 Umdrehungen pro Minute und insbesondere bevorzugt eine Geschwindigkeit im Bereich von 100 Umdrehungen pro Minute bis 500 Umdrehungen pro Minute aufweist.

4. Verfahren nach einem der Ansprüche 1, 2 oder 3, wobei der Schritt des Verprägens d) mittels einer Stichtiefdruckplatte erfolgt.

5. Verfahren nach einem der Ansprüche 1 bis 4, wobei der Schritt b) des Bedruckens des Wertdokumentsubstrats mit magnetisch orientierbaren Effektpigmenten, die in einem UV-härtbaren Lack dispergiert sind, in einem selektierten Bereich erfolgt, der insbesondere in Form eines Musters, in Form von Zeichen oder in Form einer Codierung vorliegt.

6. Verfahren nach einem der Ansprüche 1 bis 5, wobei der Schritt c) die folgenden (Teil-)Schritte aufweist:
c) den Schritt c1a) des Aussetzens des die magnetisch orientierbaren Effektpigmente enthaltenden Lacks an ein dynamisches, nämlich ein kontinuierlich rotierendes Magnetfeld, sodass sich die Effektpigmente im Lack parallel zum Wertdokumentsubstrat und insbesondere Stoß-an-Stoß anordnen, um die Effektpigmente auf diese Weise in Form einer Vor-Orientierung anzuordnen; den Schritt c1b), in dem ein weiteres Orientieren bzw. Ausrichten der im Zuge des Schritts c1a) vororientierten, magnetisch orientierbaren Effektpigmente durch Anlegen eines statischen magnetischen Feldes erfolgt, sodass die Effektpigmente eine von der Vor-Orientierung geänderte Orientierung annehmen; den Schritt c2) des Bestrahlens des die Effektpigmente enthaltenden Lacks mit UV-Strahlung, wobei der Schritt c2) insbesondere nach den Schritten c1a) und c1b) erfolgt.

7. Verfahren nach Anspruch 6, zusätzlich umfassend den Schritt d) des Verprägens des gehärteten oder zumindest teilweise gehärteten UV-Lacks, der die zunächst parallel zum Wertdokumentsubstrat und insbesondere Stoß-an-Stoß angeordneten, vororientierten Effektpigmente und darauffolgend einer geänderten Orientierung unterzogenen Effektpigmente aufweist, sodass im Lack eine geprägte, dem Betrachter ein optisch variables Bild vermittelnde Reliefstruktur mit sich an das Relief anpassenden Effektpigmenten ausgebildet wird.

8. Verfahren nach einem der Ansprüche 1 bis 7, wobei das Wertdokument eine Banknote ist.

9. Druckvorrichtung zur Durchführung des Verfahrens nach einem der Ansprüche 1 bis 8, umfassend eine Einrichtung für das Bereitstellen eines Wertdokumentsubstrats (1), eine Einrichtung für das Bedrucken des Wertdokumentsubstrats (1) mit einem auf magnetisch orientierbaren Effektpigmenten (6) basierenden, UV-härtbaren Lack (3), einer Einrichtung für das Bereitstellen eines dynamischen, nämlich eines kontinuierlich rotierenden Magnetfelds, das zur Ausrichtung der Effektpigmente (6) geeignet ist, eine Einrichtung für das Aushärten des UV-Lacks (3) mittels UV-Strahlung und eine Einrichtung für das Verprägen des gehärteten oder zumindest teilweise gehärteten UV-Lacks (3).

10. Druckvorrichtung nach Anspruch 9, wobei die Einrichtung für das Verprägen eine Stichtiefdruckplatte ist.

## Claims

1. Method for producing a value document, comprising
a) providing a value document substrate (1);
b) printing the value document substrate (1) with magnetically orientatable effect pigments (6) which are dispersed in a UV-curable varnish (3);
c) the step c1) of exposing the varnish (3) containing the magnetically orientatable effect pigments (6) to a dynamic, specifically a continuously rotating, magnetic field, so that the effect pigments (6) in the varnish (3) arrange themselves parallel to the value document substrate (1) and more particularly edge to edge; the step c2) of irradiating the varnish (3) containing the effect pigments (6) with UV radiation;
d) the step of embossing the cured or at least partially cured UV varnish (3) which has the effect pigments (6) arranged parallel to the value document substrate (1) and more particularly edge to edge, so that in the varnish (3) an embossed relief structure (7) is formed which conveys an optically variable image to the viewer and has effect pigments (6) which conform to the relief.

2. Method according to Claim 1, wherein step c2) takes place after step c1) or takes place simultaneously together with step c1).

3. Method according to Claim 1 or 2, wherein the dynamic, specifically continuously rotating, magnetic field in step c) has a speed in the range from 50 revolutions per minute to 1500 revolutions per minute, preferably a speed in the range from 100 revolutions to 1500 revolutions per minute and especially preferably a speed in the range from 100 revolutions per minute to 500 revolutions per minute.

4. Method according to one of Claims 1, 2 or 3, wherein the step of embossing d) takes place by means of an intaglio printing plate.

5. Method according to any of Claims 1 to 4, wherein the step b) of printing the value document substrate with magnetically orientatable effect pigments which are dispersed in a UV curable varnish takes place in a selected region which is present in particular in the form of a pattern, in the form of characters or in the form of a coding.

6. Method according to any of Claims 1 to 5, wherein step c) has the following (sub)steps:
c) the step c1a) of exposing the varnish containing the magnetically orientatable effect pigments to a dynamic, specifically a continuously rotating, magnetic field, so that the effect pigments in the varnish arrange themselves parallel to the value document substrate and more particularly edge to edge, in order in this way to arrange the effect pigments in the form of a pre-orientation; the step c1b), in which a further orientation or alignment of the magnetically orientatable effect pigments, preorientated in the course of step c1a), takes place by application of a static magnetic field, so that the effect pigments adopt an orientation altered from the pre-orientation; the step c2) of irradiating the varnish containing the effect pigments with UV radiation, wherein step c2) takes place in particular after steps c1a) and c1b).

7. Method according to Claim 6, additionally comprising the step d) of embossing the cured or at least partially cured UV varnish, which has the preorientated effect pigments initially arranged parallel to the value document substrate and more particularly edge to edge and effect pigments subsequently subjected to an altered orientation, so that in the varnish an embossed relief structure is formed which conveys an optically variable image to the viewer and has effect pigments which conform to the relief.

8. Method according to any of Claims 1 to 7, wherein the value document is a banknote.

9. Printing apparatus for performing the method according to any of Claims 1 to 8, comprising a device for providing a value document substrate (1), a device for printing the value document substrate (1) with a UV-curable varnish (3) based on magnetically orientatable effect pigments (6), a device for providing a dynamic, specifically a continuously rotating, magnetic field which is suitable for aligning the effect pigments (6), a device for curing the UV varnish (3) by means of UV radiation, and a device for embossing the cured or at least partially cured UV varnish (3).

10. Printing apparatus according to Claim 9, wherein the device for embossing is an intaglio printing plate.

## Revendications

1. Procédé de production d'un document de valeur, ledit procédé comprenant :
a) la fourniture d'un substrat de document de valeur (1) ;
b) l'impression du substrat de document de valeur (1) avec des pigments à effet magnétiquement orientables (6) qui sont dispersés dans un vernis (3) durcissable aux UV ;
c) l'étape c1) d'exposition du vernis (3) contenant les pigments à effet orientables magnétiquement (6) à un champ magnétique dynamique, à savoir un champ magnétique tournant en continu, de manière à disposer les pigments à effet (6) dans le vernis (3) parallèlement au substrat de document de valeur (1) et notamment bout à bout ; l'étape c2) d'irradiation du vernis (3) contenant les pigments à effet (6) avec un rayonnement UV ;
d) l'étape de gaufrage du vernis UV (3) durci ou au moins partiellement durci, qui comporte des pigments à effet (6) disposés parallèlement au substrat de document de valeur (1) et en particulier bout à bout, de manière à former dans le vernis (3) une structure gaufrée en relief (7) qui transmet à l'observateur une image optiquement variable et qui comporte des pigments à effet (6) s'adaptant au relief.

2. Procédé selon la revendication 1, l'étape c2) étant effectuée après l'étape c1) ou en même temps que l'étape c1).

3. Procédé selon la revendication 1 ou 2, le champ magnétique dynamique, à savoir le champ tournant en continu de l'étape c) ayant une vitesse dans la gamme de 50 tours par minute à 1500 tours par minute, de préférence une vitesse dans la gamme de 100 tours à 1500 tours par minute et de manière particulièrement préférée une vitesse dans la gamme de 100 tours par minute à 500 tours par minute.

4. Procédé selon l'une des revendications 1, 2 ou 3, l'étape de gaufrage d) étant effectuée au moyen d'une plaque d'impression par rotogravure.

5. Procédé selon l'une quelconque des revendications 1 à 4, l'étape b) d'impression du support de document de valeur avec des pigments à effet magnétiquement orientables, qui sont dispersés dans un vernis durcissable aux UV, étant effectuée dans une zone sélectionnée qui se présente notamment sous la forme d'un motif, sous la forme de caractères ou sous forme d'un code.

6. Procédé selon l'une des revendications 1 à 5, l'étape c) comportant les étapes (partielles) suivantes :
c) l'étape c1a) d'exposition du vernis contenant les pigments à effet magnétiquement orientables à un champ magnétique dynamique, à savoir un champ magnétique tournant en continu, de manière à disposer les pigments à effet dans le vernis parallèlement au substrat de document de valeur et en particulier bout à bout afin de disposer les pigments à effet de cette façon sous la forme d'une pré-orientation ; l'étape c1b) dans laquelle une orientation ou un pointage supplémentaire des pigments à effet magnétiquement orientables pré-orientés au cours de l'étape c1a) est effectué(e) par application d'un champ magnétique statique de manière que les pigments à effet adoptent une orientation différente de la pré-orientation ; l'étape c2) d'irradiation du vernis contenant les pigments à effet avec un rayonnement UV, l'étape c2) étant effectuée notamment après les étapes c1a) et c1b).

7. Procédé selon la revendication 6, comprenant en outre l'étape d) de gaufrage du vernis UV durci ou au moins partiellement durci, qui comporte les pigments à effet pré-orientés initialement disposés parallèlement au support de document de valeur et notamment bout à bout puis des pigments à effet soumis à une orientation modifiée de manière à former dans le vernis une structure gaufrée en relief qui transmet une image optiquement variable à l'observateur et qui comporte des pigments à effet s'adaptant au relief.

8. Procédé selon l'une des revendications 1 à 7, le document de valeur étant un billet de banque.

9. Dispositif d'impression destiné à mettre en œuvre le procédé selon l'une des revendications 1 à 8, ledit dispositif d'impression comprenant un module destiné à fournir un substrat de document de valeur (1), un module destiné à imprimer le substrat de document de valeur (1) avec un vernis (3) durcissable aux UV à base de pigments à effet (6) orientables magnétiquement, un module destiné à fournir un champ magnétique dynamique, à savoir un champ magnétique tournant en continu, qui est adapté à l'orientation des pigments à effet (6), un module destiné à durcir le vernis UV (3) au moyen d'un rayonnement UV et un module destiné à gaufrer le vernis UV (3) durci ou au moins partiellement durci.

10. Dispositif d'impression selon la revendication 9, le module de gaufrage étant une plaque d'impression par rotogravure.
